# FASCICULE DE BREVET EUROPEEN

(11) **EP 1 673 176 B1**
(45) Date de publication et mention de la délivrance du brevet: **19.03.2008**
(21) Numéro de dépôt: 04787288.2
(22) Date de dépôt: 02.09.2004
(51) Int. Cl.: B05B 11/00

(54) **POMPE DE DISTRIBUTION DE PRODUIT FLUIDE**
FLUIDPRODUKTVERTEILER PUMPE
FLUID PRODUCT DISTRIBUTOR PUMP

(30) Priorité: 10.09.2003 FR 0310653
(43) Date de publication de la demande: 28.06.2006
(73) Titulaire: Valois SAS, 27110 Le Neubourg (FR)
(72) Inventeur: LE MANER, François, F-27400 La Vallée Montaure (FR)
(74) Mandataire: CAPRI
(86) Numéro de dépôt international: PCT/FR2004/002233
(87) Numéro de publication internationale: WO 2005/028120

(56) Documents cités:
- US-A- 5 110 271
- US-A- 5 176 296
- US-A- 5 826 756
- US-A- 6 053 364

## Description

La présente invention concerne une pompe de distribution de produit fluide ainsi qu'un dispositif de distribution de produit fluide comportant une telle pompe (voir par exemple le document US-A-5 176 296).

Les pompes sont bien connues pour distribuer des produits fluides ou pulvérulents, notamment dans le domaine de la pharmacie, de la parfumerie ou de la cosmétique. Ces pompes comportent souvent un corps de pompe qui contient une chambre de pompe dans laquelle coulisse un piston de manière étanche pour réaliser la distribution de manière dosée produit du contenu dans la chambre de pompe. Lorsque la pompe est doseuse, la chambre de pompe comporte généralement un clapet d'entrée et clapet de sortie, qui, lorsqu'ils sont fermés tout les deux, définissent le volume de la dose à distribuer. L'étanchéité du clapet de sortie en position de fermeture sert d'une part à éviter les fuites pendant l'actionnement, mais également à éviter toute contamination du produit contenu dans la chambre de pompe en position de repos. Particulièrement dans le domaine de la pharmacie, où un dosage précis et reproductible est souvent exigé, tout risque de fuite, et donc de diminution de dose est non souhaitable. Par conséquent, l'exigence d'étanchéité au niveau du clapet de sortie est très importante. D'un autre côté, il ne faut pas qu'une étanchéité trop importante en position de fermeture du clapet de sortie affecte le bon fonctionnement dudit clapet, par exemple en le bloquant en position de fermeture, ce qui empêcherait un bon fonctionnement de la pompe et donc une distribution correcte de la dose.

La présente invention a pour but de fournir une pompe de distribution de produit fluide qui remplit les exigences susmentionnées de manière optimale, sans reproduire les inconvénients des pompes de l'art antérieur.

Plus particulièrement, la présente invention a pour but de fournir une pompe de distribution de produit fluide qui assure une parfaite étanchéité en position de fermeture du clapet de sortie de la chambre de pompe.

La présente invention a également pour but de fournir une pompe de distribution de produit fluide qui fonctionne de manière sure et fiable et qui garantit la distribution précise et reproductible d'une dose de produit à chaque actionnement de la pompe.

La présente invention a aussi pour but de fournir une pompe de distribution de produit fluide qui soit simple et peu coûteuse à fabriquer et à assembler.

La présente invention a donc pour objet une pompe de distribution de produit fluide comportant un corps de pompe, une chambre de pompe pourvue d'un clapet d'entrée et d'un clapet de sortie, et un piston coulissant dans ledit corps de pompe pour distribuer le produit contenu dans la chambre de pompe, ledit clapet de sortie comportant un élément de clapet coopérant avec un siège de clapet, ledit clapet de sortie comportant des moyens d'étanchéité déformables prévus entre ledit siège de clapet et ledit élément de clapet, lesdits moyens d'étanchéité étant déformés élastiquement en position de fermeture dudit clapet de sortie pour améliorer l'étanchéité.

Avantageusement, ledit piston est solidaire d'une tige d'actionnement, ladite tige d'actionnement étant creuse et définissant un canal d'expulsion pour le produit, ledit siège de clapet étant formé dans ledit canal d'expulsion.

Avantageusement, pendant l'actionnement de la pompe, le clapet de sortie est sollicité vers sa position de fermeture par un ressort, ledit clapet étant ouvert par la pression du produit contenu dans la chambre de pompe.

Selon une première variante de réalisation de l'invention lesdits moyens d'étanchéité déformables sont formés sur l'élément de clapet.

Selon une seconde variante de réalisation de l'invention lesdits moyens d'étanchéité déformables sont formés sur le siège de clapet.

Selon un premier mode de réalisation de la présente invention lesdits moyens d'étanchéité déformables comportent au moins une lèvre annulaire déformable.

Avantageusement, ladite lèvre annulaire est flexible et coopère avec une surface tronconique en position de fermeture du clapet.

Avantageusement, ladite lèvre annulaire est réalisée par surmoulage.

Avantageusement, le siège de clapet comporte une lèvre annulaire flexible coopérant avec un élément de clapet tronconique, ledit élément de clapet étant sensiblement rigide.

Avantageusement, le siège de clapet est réalisé en bi-matière, ladite lèvre annulaire étant réalisée en un matériau plus mou que le restant du siège de clapet.

Selon un second mode de réalisation de la présente invention lesdits moyens d'étanchéité déformables comportent un joint annulaire déformable.

Avantageusement, ledit joint annulaire coopère avec une surface tronconique en position de fermeture du clapet.

Avantageusement, ledit joint est fixé par emmanchage, encliquetage ou surmoulage.

Avantageusement, l'élément de clapet est sensiblement rigide et comporte un joint annulaire déformable coopérant avec un siège de clapet tronconique, ledit siège de clapet étant sensiblement rigide.

La présente invention a aussi pour objet un dispositif de distribution de produit fluide comportant une pompe telle que décrite ci-dessus.

D'autres caractéristiques et avantages de la présente invention apparaîtront plus clairement au cours de la description détaillée suivante de deux modes de réalisation de celle-ci, faite en référence aux dessins joints, donnés à titre d'exemples non limitatifs, et sur lesquels :
- la figure 1 est une vue schématique en section transversale d'une pompe selon un premier mode de réalisation de la présente invention ; et
- la figure 2 est une vue similaire à celle de la figure 1 montrant un second mode de réalisation de la présente invention.

Les figures représentent un exemple de pompe, mais il est entendu que la présente invention s'applique à tous types de pompe, avec des structures différentes de celles représentées sur les dessins.

En référence à la figure 1, la pompe comporte un corps de pompe 10 dans laquelle coulisse un piston 50 solidaire d'une tige d'actionnement 5. Cette tige d'actionnement 5 est avantageusement creuse et définit un canal d'expulsion 4 pour le produit. Le corps de pompe 10 contient une chambre de pompe 20 qui est définie entre un clapet d'entrée 30 et un clapet de sortie 40. Dans l'exemple représenté, le clapet de sortie 40 et le clapet d'entrée 41 comporte un même élément de clapet 41. Celui-ci est respectivement sollicité contre un siège de clapet d'entrée 32, avantageusement solidaire du corps de pompe 10, en position de fermeture du clapet d'entrée 30, et contre un siège de clapet de sortie 42, avantageusement solidaire de la tige d'actionnement 5, et de préférence défini au niveau du canal d'expulsion 4, en position de fermeture du clapet de sortie 40. Bien entendu, la présente invention s'appliquerait également aux pompes dans lesquels les éléments de clapet d'entrée 30 et de sortie 40 seraient différents, par exemple complètement séparés.

La présente invention concerne plus spécifiquement le clapet de sortie 40 de la chambre de pompe 20, et toutes les autres composantes de la pompe pourraient être modifiées. Nous ne décrirons donc pas plus en détail cette pompe ci-après, puisque les autres éléments de cette pompe n'interviennent pas directement dans la présente invention.

En référence à la figure 1, il est représenté un premier mode de réalisation de l'invention. Selon ce premier mode de réalisation, le siège de clapet 42 comporte au moins une lèvre déformable flexible 45 qui, en position de fermeture de clapet de sortie 40, coopère avec l'élément de clapet 41. Cet élément de clapet 41 est de préférence rigide et comporte avantageusement une surface tronconique au niveau de sa surface qui coopère avec la lèvre flexible 45. Comme visible sur la figure 1, en position de fermeture du clapet 40, la lèvre 45 est déformée pour améliorer l'étanchéité dans cette position de fermeture. En variante, on pourrait envisager deux ou plusieurs lèvres coopérant avec l'élément de clapet 41. La lèvre 45 peut être réalisée de manière monobloc avec le restant du siège de clapet 42, et notamment avec la tige d'actionnement 5 et le piston 50, dans l'exemple de la figure 1. En variante, la lèvre 45 pourrait être surmoulée sur le siège de clapet 42, auxquels cas elle pourra être réalisée en un matériau plus mou que le restant du siège de clapet, et notamment que le restant de la tige d'actionnement 5. Cette mise en oeuvre permet d'améliorer l'étanchéité encore d'avantage, tout en maintenant la rigidité nécessaire pour les autres éléments constitutifs de la pompe. De préférence, et ceci est également valable pour le mode de réalisation représenté sur la figure 2, le clapet de sortie 40 est sollicité vers sa position de fermeture par un ressort 70, de préférence le ressort de rappel de la pompe qui la ramène vers sa position de repos. L'ouverture du clapet de sortie 40 se fait avantageusement par la pression du produit contenu dans la chambre de pompe 20. En variante, le clapet de sortie pourrait être sollicité vers sa position de fermeture par la pression du produit contenu dans la chambre de pompe pendant l'actionnement de la pompe. L'ouverture du clapet de sortie pourrait alors se faire en fin de course d'actionnement, par exemple mécaniquement. Ce ressort 70 ou cette pression du produit qui sollicite le clapet de sortie 40 vers sa position de fermeture améliore encore davantage l'étanchéité en position de fermeture du clapet de sortie et particulièrement pendant l'actionnement de la pompe, ce qui empêche toute fuite du produit et donc perte de dose.

En variante au mode de réalisation représenté sur la figure 1, on pourrait envisager un mode de réalisation inverse, c'est-à-dire dans lequel l'élément de clapet 41 comporterait une lèvre d'étanchéité flexible ou déformable qui coopérait avec un siège de clapet 42, qui pourrait par exemple être tronconique.

La figure 2 représente un second mode réalisation de la présente invention. Dans ce second mode de réalisation, l'élément d'étanchéité déformable est formé par un joint annulaire disposé sur l'élément de clapet 41. Ce joint annulaire peut être fixé sur l'élément de clapet 41 par emmanchage, encliquetage ou surmoulage. Avantageusement, ce joint annulaire est réalisé en un matériau plus mou que le restant de l'élément de clapet 41 ce qui améliore l'étanchéité en position de fermeture. Comme représenté sur la figure 2, le joint annulaire 46 coopère avantageusement avec une surface tronconique du siège de clapet 42.

En variante au mode de réalisation représenté sur la figure 2, on pourrait envisager de fixer le joint annulaire non pas sur l'élément de clapet 41 mais sur le siège de clapet 42 auquel cas ce serait un élément de clapet tronconique, comme celui de la figure 1, qui serait avantageusement utilisé pour coopérer avec ce joint annulaire 46 qui serait solidaire du siège de clapet 42.

Le fait de prévoir une surface tronconique pour coopérer avec l'élément d'étanchéité déformable (lèvre 45 ou joint 46) assure non seulement un centrage de l'élément de clapet 41 sur le siège de clapet 42, mais permet également d'assurer l'étanchéité pendant l'actionnement même si la force exercée par l'utilisateur sur la tige d'actionnement 5 n'est pas tout à fait axiale.

La pompe de la présente invention est évidemment destinée à être fixée sur un réservoir (non représenté), par exemple au moyen d'une bague de fixation 60, qui dans l'exemple représenté serait une capsule à sertir. Bien entendu, d'autres variantes sont envisageables. Par ailleurs une tête de distribution (non représenté) peut également être assemblée sur la tige d'actionnement 5 pour distribuer le produit issu de la pompe.

Bien que la présente invention ait été décrite en référence à deux modes de réalisation de celle-ci, il est entendu qu'elle n'est pas limitée par les exemples représentés. Au contraire, un homme du métier peut y apporter toutes modifications utiles sans sortir du cadre de la présente invention tel que défini par les revendications annexées.

## Revendications

1. Pompe de distribution de produit fluide comportant un corps de pompe (10), une chambre de pompe (20) pourvue d'un clapet d'entrée (30) et d'un clapet de sortie (40), et un piston (50) coulissant dans ledit corps de pompe (10) pour distribuer le produit contenu dans la chambre de pompe (20), ledit clapet de sortie (40) comportant un élément de clapet (41) coopérant avec un siège de clapet (42), **caractérisé en ce que** ledit clapet de sortie (40) comporte des moyens d'étanchéité déformables (45, 46) prévus entre ledit siège de clapet (42) et ledit élément de clapet (41), lesdits moyens d'étanchéité (45, 46) étant déformés élastiquement en position de fermeture dudit clapet de sortie (40) pour améliorer l'étanchéité.

2. Pompe selon la revendication 1, dans laquelle ledit piston (50) est solidaire d'une tige d'actionnement (5), ladite tige d'actionnement étant creuse et définissant un canal d'expulsion (4) pour le produit, ledit siège de clapet (42) étant formé dans ledit canal d'expulsion (4).

3. Pompe selon la revendication 1 ou 2, dans laquelle, pendant l'actionnement de la pompe, le clapet de sortie (40) est sollicité vers sa position de fermeture par un ressort (70), ledit clapet (40) étant ouvert par la pression du produit contenu dans la chambre de pompe (20).

4. Pompe selon l'une quelconque des revendications précédentes, dans laquelle lesdits moyens d'étanchéité déformables (45, 46) sont formés sur l'élément de clapet (41).

5. Pompe selon l'une quelconque des revendications 1 à 3, dans laquelle lesdits moyens d'étanchéité déformables (45, 46) sont formés sur le siège de clapet (42).

6. Pompe selon la revendication 4 ou 5, dans laquelle lesdits moyens d'étanchéité déformables comportent au moins une lèvre annulaire déformable (45).

7. Pompe selon la revendication 6, dans laquelle ladite lèvre annulaire (45) est flexible et coopère avec une surface tronconique en position de fermeture du clapet (40).

8. Pompe selon la revendication 6 ou 7, dans laquelle ladite lèvre annulaire (45) est réalisée par surmoulage.

9. Pompe selon l'une quelconque des revendications précédentes, dans laquelle le siège de clapet (42) comporte une lèvre annulaire flexible (45) coopérant avec un élément de clapet tronconique (41), ledit élément de clapet (41) étant sensiblement rigide.

10. Pompe selon la revendication 9, dans laquelle le siège de clapet (42) est réalisé en bi-matière, ladite lèvre annulaire (45) étant réalisée en un matériau plus mou que le restant du siège de clapet (42).

11. Pompe selon la revendication 4 ou 5, dans laquelle lesdits moyens d'étanchéité déformables comportent un joint annulaire déformable (46).

12. Pompe selon la revendication 11, dans laquelle ledit joint annulaire (46) coopère avec une surface tronconique en position de fermeture du clapet (40).

13. Pompe selon la revendication 11 ou 12, dans laquelle ledit joint (46) est fixé par emmanchage, encliquetage ou surmoulage.

14. Pompe selon l'une quelconque des revendications précédentes, dans laquelle l'éléments de clapet (41) est sensiblement rigide et comporte un joint annulaire déformable (46) coopérant avec un siège de clapet tronconique (42), ledit siège de clapet (42) étant sensiblement rigide.

15. Dispositif de distribution de produit fluide, **caractérisé en ce qu'**il comporte une pompe selon l'une quelconque des revendications précédentes.

## Claims

1. A fluid dispenser pump comprising a pump body (10), a pump chamber (20) provided with an inlet valve (30) and with an outlet valve (40), and a piston (50) sliding in said pump body (10) so as to dispense the fluid contained in the pump chamber (20), said outlet valve (40) comprising a valve element (41) co-operating with a valve seat (42), the fluid dispenser pump being **characterized in that** said outlet valve (40) further comprises deformable sealing means (45, 46) provided between said valve seat (42) and said valve element (41), said sealing means (45, 46) being elastically deformed when said outlet valve (40) is in the closed position, so as to improve sealing.

2. A pump according to claim 1, in which said piston (50) is secured to an actuator rod (5), said actuator rod being hollow and defining an expulsion channel (4) for the fluid, said valve seat (42) being formed in said expulsion channel (4).

3. A pump according to claim 1 or claim 2, in which, while the pump is being actuated, the outlet valve (40) is urged towards its closed position by a spring (70), said valve (40) being opened by the pressure of the fluid contained in the pump chamber (20).

4. A pump according to any preceding claim, in which said deformable sealing means (45, 46) are formed on the valve element (41).

5. A pump according to any one of claims 1 to 3, in which said deformable sealing means (45, 46) are formed on the valve seat (42).

6. A pump according to claim 4 or claim 5, in which said deformable sealing means comprise at least one deformable annular lip (45).

7. A pump according to claim 6, in which said annular lip (45) is flexible and co-operates with a frustoconical surface when the valve (40) is in the closed position.

8. A pump according to claim 6 or claim 7, in which said annular lip (45) is made by overmolding.

9. A pump according to any preceding claim, in which the valve seat (42) includes a flexible annular lip (45) co-operating with a frustoconical valve element (41), said valve element (41) being substantially rigid.

10. A pump according to claim 9, in which the valve seat (42) is made out of two materials, said annular lip (45) being made out of a material that is softer than the remainder of the valve seat (42).

11. A pump according to claim 4 or claim 5, in which said deformable sealing means comprise a deformable O-ring (46).

12. A pump according to claim 11, in which said O-ring (46) co-operates with a frustoconical surface when the valve (40) is in the closed position.

13. A pump according to claim 11 or claim 12, in which said O-ring (46) is secured by interfitting, snap-fastening, or overmolding.

14. A pump according to any preceding claim, in which the valve element (41) is substantially rigid and includes a deformable O-ring (46) co-operating with a frustoconical valve seat (42), said valve seat (42) being substantially rigid.

15. A fluid dispenser device, **characterized in that** it includes a pump according to any preceding claim.

## Patentansprüche

1. Pumpe zur Fluidproduktabgabe, aufweisend einen Pumpenkörper (10), eine Pumpenkammer (20), die mit einem Einlassventil (30) und einem Auslassventil (40) versehen ist, und einen Kolben (50), der in dem Pumpenkörper (10) gleitet, um das in der Pumpenkammer (20) enthaltene Produkt abzugeben, wobei das Auslassventil (40) ein Ventilelement (41) aufweist, das mit einem Ventilsitz (42) zusammenwirkt, **dadurch gekennzeichnet, dass** das Auslassventil (40) verformbare Abdichtungsmittel (45, 46) umfasst, die zwischen dem Ventilsitz (42) und dem Ventilelement (41) vorgesehen sind, wobei die Abdichtungsmittel (45, 46) in einer Schließstellung des Auslassventils (40) zur Verbesserung der Dichtigkeit elastisch verformt sind.

2. Pumpe nach Anspruch 1, wobei der Kolben (50) mit einer Betätigungsstange (5) fest verbunden ist, wobei die Betätigungsstange hohl ist und einen Ausstoßkanal (4) für das Produkt festlegt, wobei der Ventilsitz (42) in dem Ausstoßkanal (4) gebildet ist.

3. Pumpe nach Anspruch 1 oder 2, wobei während der Betätigung der Pumpe das Auslassventil (40) in Richtung auf seine Schließstellung durch eine Feder (70) vorgespannt ist, wobei das Ventil (40) durch den Druck des in der Pumpenkammer (20) enthaltenen Produkts offen gehalten ist.

4. Pumpe nach einem der vorangehenden Ansprüche, wobei die verformbaren Abdichtungsmittel (45, 46) auf dem Ventilelement (41) gebildet sind.

5. Pumpe nach einem der Ansprüche 1 bis 3, wobei die verformbaren Abdichtungsmittel (45, 46) auf dem Ventilsitz (42) gebildet sind.

6. Pumpe nach Anspruch 4 oder 5, wobei die verformbaren Abdichtungsmittel zumindest eine verformbare, ringförmige Lippe (45) aufweisen.

7. Pumpe nach Anspruch 6, wobei die ringförmige Lippe (45) flexibel ist und mit einer kegelstumpfförmigen Fläche in der Verschlussstellung des Ventils (40) zusammenwirkt.

8. Pumpe nach Anspruch 6 oder 7, wobei die ringförmige Lippe (45) durch Überformung verwirklicht ist.

9. Pumpe nach einem der vorangehenden Ansprüche, wobei der Ventilsitz (42) eine flexible, ringförmige Lippe (45) aufweist, die mit einem kegelstumpfförmigen Ventilelement (41) zusammenwirkt, wobei das Ventilelement (41) im Wesentlichen starr ist.

10. Pumpe nach Anspruch 9, wobei der Ventilsitz (42) aus einem Doppelmaterial verwirklicht ist, wobei die ringförmige Lippe (45) aus einem weicheren Material als der Rest des Ventilsitzes (42) verwirklicht ist.

11. Pumpe nach Anspruch 4 oder 5, wobei die verformbaren Abdichtungsmittel eine verformbare, ringförmige Dichtung (46) aufweisen.

12. Pumpe nach Anspruch 11, wobei die ringförmige Dichtung (46) mit einer kegelstumpfförmigen Fläche in der Verschlussstellung des Ventils (40) zusammenwirkt.

13. Pumpe nach Anspruch 11 oder 12, wobei die Dichtung (46) durch Aufschrumpfung, Verrastung oder Überformung festgelegt ist.

14. Pumpe nach einem der vorangehenden Ansprüche, wobei das Ventilelement (41) im Wesentlichen starr ist und eine verformbare, ringförmige Dichtung (46) aufweist, die mit einem kegelstumpfförmigen Ventilsitz (42) zusammenwirkt, wobei der Ventilsitz (42) im Wesentlichen starr ist.

15. Vorrichtung zur Abgabe von Fluidprodukt, **dadurch gekennzeichnet, dass** sie eine Pumpe nach einem der vorangehenden Ansprüche umfasst.
